# FASCICULE DE BREVET EUROPEEN

(11) **EP 2 639 493 B1**
(45) Date de publication et mention de la délivrance du brevet: **22.07.2015**
(21) Numéro de dépôt: 13354008.8
(22) Date de dépôt: 18.02.2013
(51) Int. Cl.: F21L 14/00, F21V 23/04

(54) **Lampe électrique portative à boîtier compact renfermant un module d'éclairage commandé par un actionneur rotatif**
Tragbare elektrische Lampe mit Kompaktgehäuse, das ein Beleuchtungsmodul enthält, das über ein Drehstellglied gesteuert wird
Portable electric lamp with compact housing containing a lighting module controlled by a rotary actuator

(30) Priorité: 14.03.2012 FR 1200769
(43) Date de publication de la demande: 18.09.2013
(73) Titulaire: Zedel, 38920 Crolles (FR)
(72) Inventeur: Florès, Nicolas, 38610 Gieres (FR); Bortolotti, Raphael, 74940 Annecy-Le-Vieux (FR)
(74) Mandataire: Hecké, Gérard

(56) Documents cités:
- FR-A1- 2 336 629
- FR-A1- 2 708 714
- US-A- 6 024 471

## Description

### Domaine technique de l'invention

L'invention est relative à une lampe électrique portative à boîtier compact renfermant un module d'éclairage commandé par un actionneur rotatif, et en particulier à une lampe électrique portative frontale utilisée en alpinisme.

### État de la technique

Actuellement, on utilise des lampes électriques portatives à faible encombrement comprenant un module d'éclairage logé dans un boîtier ayant un corps compact. Généralement, la lampe comporte un support muni d'une sangle permettant de porter la lampe sur la tête. En outre, la lampe comporte un circuit électrique couplé au module d'éclairage et muni d'au moins un interrupteur commandé afin de contrôler l'éclairage de la lampe. Le module d'éclairage peut comporter une ou plusieurs diodes électroluminescentes (LED) ou ampoules différentes, pour offrir des modes d'éclairage variés, par exemple un éclairage de type couleur, un éclairage blanc, plus ou moins intense... Les interrupteurs peuvent être commandés à l'aide d'un actionneur rotatif qui se déplace en translation à l'intérieur du boîtier pour prendre une position verrouillée dans laquelle il ne tourne pas. Mais l'étanchéité d'une telle lampe n'est pas garantie du fait du déplacement en translation de l'actionneur. En outre il faut prévoir dans le boîtier un espace particulier pour le déplacement de l'actionneur, ce qui augmente le volume du boîtier et rend la lampe moins compacte.

On peut citer la demande de brevet français FR 2 708 714 qui divulgue une lampe d'éclairage électrique comprenant un actionneur monté à rotation pour piloter l'extinction totale ou l'allumage de la lampe. La lampe comporte en outre un loquet de verrouillage situé dans une position centrale de l'actionneur. Le loquet permet de verrouiller l'actionneur dans une position de repos dans laquelle les interrupteurs sont ouverts et la lampe est éteinte. On abaisse le loquet vers une position enfoncée de manière à empêcher toute rotation de l'actionneur. Mais un tel loquet bloque entièrement l'actionneur et ne permet pas une rotation selon un sens unique de rotation pour permettre, par exemple, un éclairage ou une extinction d'urgence de la lampe. Par ailleurs, le loquet étant logé dans l'organe de commande, il impose à l'utilisateur de déverrouiller l'actionneur en plaçant ses doigts sur le loquet, puis de sélectionner un mode d'éclairage en entraînant l'actionneur en rotation. Cette utilisation est rendue difficile lorsque l'utilisateur a une visibilité limitée.

### Objet de l'invention

L'objet de l'invention consiste à remédier à ces inconvénients, et à réaliser une lampe électrique portative pourvue d'un moyen pour empêcher la rotation d'un actionneur de commande d'éclairage, selon au moins un sens de rotation, qui soit efficace et simple à utiliser.

Selon un aspect de l'invention, il est proposé une lampe électrique portative à boîtier compact renfermant un module d'éclairage et un circuit électrique couplé au module d'éclairage et muni d'un interrupteur commandé, comprenant un actionneur rotatif autour d'un axe de rotation pour commander l'interrupteur, l'actionneur étant monté fixe en translation selon ledit axe de rotation, la lampe comportant un bouton de commande rotatif autour de l'axe de rotation de l'actionneur, caractérisée en ce que le bouton de commande est en outre monté mobile en translation le long de l'axe de rotation de l'actionneur entre une position d'entraînement dans laquelle le bouton de commande entraîne l'actionneur en rotation et au moins une position de blocage dans laquelle le bouton de commande empêche la rotation de l'actionneur selon au moins un sens de rotation.

Ainsi, on fournit un moyen simple d'utilisation pour bloquer l'actionneur du contrôle de l'éclairage de la lampe selon au moins un sens de rotation. On peut alors, par exemple, bloquer l'augmentation de puissance de l'éclairage tout en permettant une diminution ou une extinction, ou inversement. On fournit également une lampe dont l'actionneur de commande d'éclairage est à la fois entraîné et bloqué par un même bouton de commande, ce qui facilite son utilisation, notamment, pour les situations d'urgence ou encore lorsqu'on utilise la lampe dans des conditions de visibilité défavorables. L'actionneur est en outre monté fixe en translation, notamment pour améliorer l'étanchéité du boîtier et pour diminuer l'espace intérieur du boîtier afin de rendre la lampe encore plus compacte. On améliore également la transmission de la commande entre l'actionneur et l'interrupteur.

Le bouton de commande peut comporter un ergot, et le boîtier comporte au moins une butée pour bloquer l'ergot selon au moins un sens de rotation de l'actionneur lorsque le bouton de commande est dans ladite position de blocage.

Le boîtier peut comporter au moins deux butées disposées autour d'un insert conformé pour recevoir l'ergot, lorsque le bouton de commande est dans ladite position de blocage, de manière à empêcher la rotation de l'actionneur selon les deux sens de rotation.

Ainsi, on évite tout allumage intempestif de la lampe.

La lampe électrique portative peut comprendre des moyens d'indexage en translation pour maintenir le bouton de commande selon une position de translation déterminée.

Selon un mode de réalisation, l'actionneur comporte une barre d'entraînement montée à travers le boîtier, et munie d'une came destinée à commander l'interrupteur.

Selon un autre mode de réalisation, l'interrupteur comporte un capteur inductif ou capacitif et l'actionneur comporte un aimant destiné à commander l'interrupteur.

Ainsi, on peut utiliser des interrupteurs dits sans contact, ce qui permet de diminuer la taille du boîtier.

Selon un autre mode de réalisation, la lampe comprend au moins un ressort monté entre le boîtier et l'actionneur pour permettre une rotation de l'actionneur et pour le ramener vers une position de repos.

La lampe électrique portative peut également comprendre au moins un ressort monté entre le bouton de commande et le boîtier pour permettre une translation et une rotation du bouton de commande et pour le ramener depuis la position d'entraînement vers ladite position de blocage.

Selon encore un autre mode de réalisation, la lampe électrique portative comprend des moyens d'indexage en rotation pour maintenir l'actionneur selon une position angulaire déterminée.

Le boîtier peut en outre comporter plusieurs butées et plusieurs inserts, chaque insert étant disposé entre deux butées et étant conformé pour recevoir l'ergot, lorsque le bouton de commande est dans ladite position de blocage, de manière à empêcher la rotation de l'actionneur selon les deux sens de rotation.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1, illustre schématiquement une vue en perspective d'un mode de réalisation d'une lampe électrique portative selon l'invention ;
- la figure 2, illustre de façon schématique une vue en coupe de la figure 1 ;
- les figures 3a et 3b, illustrent schématiquement une vue en perspective d'un autre mode de réalisation de la lampe selon l'invention;
- les figures 4a, 4b et 5a, 5b, illustrent schématiquement d'autres modes de réalisation de la lampe selon l'invention ;
- les figures 6a et 6b illustrent de façon schématique des vues en coupe selon l'axe A-A de la figure 4b ; et
- les figures 7a et 7b, illustrent schématiquement des modes de réalisation des moyens d'indexage de la lampe selon l'invention.

### Description détaillée

Sur la figure 1, on a représenté de façon schématique une vue en perspective d'une lampe électrique portative 1 comportant un boîtier compact 2 renfermant un module d'éclairage 3 muni, de préférence, d'une diode électroluminescente (LED). Le module d'éclairage 3 peut également comporter plusieurs LED, de puissance ou standards. La lampe électrique portative 1 peut être une lampe frontale, ou une lampe torche, et le boîtier 2 peut être réalisé en matériau isolant ou métallique.

Le boîtier 2 comporte une partie basse 4 sensiblement cylindrique s'étendant le long d'un axe longitudinal 5 et une partie haute 6 sensiblement parallélépipédique. La partie basse 4 comporte un actionneur principal 7 rotatif autour de l'axe longitudinal 5, noté également axe de rotation 5 de l'actionneur principal 7. L'actionneur principal 7 permet de commander l'éclairage de la LED, il est situé à une première extrémité de la partie basse 4. L'actionneur principal 7 comporte une barre d'entraînement 8 prolongée à une première extrémité par une tête 9 sensiblement cylindrique. La barre d'entraînement 8 est montée à rotation autour de l'axe longitudinal 5, et est bloquée en translation par rapport à l'axe longitudinal 5. En d'autres termes, la barre d'entraînement 8 est montée fixe en translation par rapport à la partie basse 4 du boîtier 2, et se déplace uniquement en rotation autour de l'axe longitudinal 5. La lampe 1 peut également comprendre un actionneur additionnel 10 rotatif autour d'un deuxième axe de rotation 11 sensiblement perpendiculaire à l'axe de rotation 5 de l'actionneur principal 7. L'actionneur additionnel 10 peut également commander l'éclairage d'autres LED, par exemple une LED infrarouge, ou encore commander des niveaux d'intensité d'éclairage, ou différents modes d'éclairage. Avantageusement, le module d'éclairage 3 peut être monté mobile en rotation autour d'un troisième axe de rotation 12 sensiblement perpendiculaire à l'axe longitudinal 5.

La lampe 1 comporte en outre un bouton de commande 13, configuré pour permettre à l'utilisateur d'entraîner en rotation l'actionneur principal 7 et pour bloquer l'actionneur 7 selon au moins un sens de rotation. Le bouton de commande 13 est à la fois monté libre en rotation autour de l'axe longitudinal 5 pour entraîner en rotation l'actionneur principal 7, et monté libre en translation le long de l'axe longitudinal 5 pour bloquer et débloquer l'actionneur principal 7. Quelle que soit la position du bouton de commande 13, celui-ci reste solidaire de l'actionneur principal 7. Le bouton de commande 13 a, de préférence, la forme d'un cylindre creux pour former une cavité 14 pour les déplacements en rotation et en translation du bouton de commande 13 par rapport à l'actionneur principal 7. Le bouton de commande 13 est monté mobile en translation le long de l'axe de l'actionneur principal 7 entre une position d'entraînement, illustrée aux figures 3a, 4a et 5a, dans laquelle le bouton de commande 13 entraîne l'actionneur principal 7 en rotation, et au moins une position de blocage, illustrée aux figures 3b, 4b et 5b, dans laquelle le bouton de commande 13 empêche la rotation de l'actionneur principal 7 selon au moins un sens de rotation.

Sur la figure 2, on a représenté une vue en coupe de la lampe 1 décrite à la figure 1. La partie basse 4 du boîtier 2 comprend un logement 15 pour une source d'alimentation 16, telle une pile ou une batterie, pour alimenter le module d'éclairage 3. La partie basse 4 comporte, à une deuxième extrémité opposée à la première, un bouchon 17 pour fermer le logement 15. Selon un autre mode de réalisation, la source d'alimentation 16 peut être située à l'extérieur du boîtier 2. La lampe 1 peut comprendre un premier joint torique 18 situé autour du troisième axe de rotation 12, et un deuxième joint torique 19 situé autour du deuxième axe de rotation 11, afin d'assurer l'étanchéité entre le boîtier 2, le module d'éclairage 3 et l'actionneur additionnel 10. Le module d'éclairage 3 comporte en outre un circuit électrique 42 de commande de l'éclairage couplé à la LED. Par ailleurs, le boîtier 2 comporte un circuit électrique principal 43 couplé au circuit électrique de commande 42 et muni d'au moins un premier interrupteur commandé 20 par l'actionneur principal 7. De préférence, le circuit électrique principal 43 comprend une première paire d'interrupteurs commandés par l'actionneur principal 7. Par exemple, lorsque l'actionneur principal 7 tourne dans un sens de rotation, il peut commander le premier interrupteur 20 pour éteindre la LED, ou les LED de la lampe 1, et lorsqu'il tourne dans l'autre sens de rotation, il peut commander le deuxième interrupteur pour allumer la LED, ou les LED, et également faire varier l'intensité d'éclairage. En variante, l'actionneur principal 7 peut, lorsqu'il tourne dans un premier sens de rotation, commander le premier interrupteur 20 pour diminuer l'éclairage de la LED ou des LED ou éteindre la ou les LED de la lampe 1, et commander, lorsqu'il tourne dans un deuxième sens de rotation, le deuxième interrupteur pour allumer la LED, ou les LED ou augmenter l'intensité d'éclairage. Le circuit électrique principal 43 peut également comprendre encore un autre interrupteur 21 commandé, ou une deuxième paire d'interrupteurs commandés, par l'actionneur additionnel 10.

Selon un mode de réalisation préféré, la barre d'entraînement 8 est montée à travers le boîtier 2, avec une partie externe au boîtier 2 et une partie interne qui se prolonge à l'intérieur du boîtier 2. En outre, la lampe 1 comporte un joint torique 22 situé autour de la barre d'entraînement 8. La partie interne de la barre d'entraînement 8 comporte, à une deuxième extrémité opposée à celle qui est prolongée par la tête 9, une came 8a destinée à être en contact avec les interrupteurs de la première paire du circuit électrique principal 43. La came 8a peut comprendre une saillie et la commande des interrupteurs est impulsionnelle, ou plusieurs saillies et la commande des interrupteurs est indexée en fonction de la position angulaire de l'actionneur principal 7. Lorsque la commande des interrupteurs de la première paire est impulsionnelle, on peut prévoir un ressort situé entre le boîtier 2 et l'actionneur principal 7 pour permettre une rotation de l'actionneur 7 et pour le ramener, de façon automatique, vers une position de repos lorsque l'actionneur 7 n'est plus sollicité par l'utilisateur. On peut également prévoir un ressort additionnel situé entre le bouton de commande 13 et le boîtier 2 pour permettre une translation et une rotation du bouton de commande 13, lorsque le bouton de commande 13 est dans la position d'entraînement, et pour la ramener dans la position de blocage lorsque le bouton de commande 13 n'est plus sollicité par l'utilisateur. Un tel ressort additionnel maintient par défaut le bouton de commande 13 en position de blocage.

Selon un autre mode de réalisation, la barre d'entraînement 8 est montée uniquement à l'extérieur du boîtier 2. Les interrupteurs commandés de la première paire comportent chacun un capteur, capacitif ou inductif, et l'actionneur principal 7 comporte un aimant qui permet d'ouvrir ou fermer chaque interrupteur selon la position angulaire de l'actionneur principal 7. Avantageusement, la lampe 1 comporte des moyens d'indexage 23, 24 qui seront décrits ultérieurement aux figures 7a et 7b.

Sur les figures 3a et 3b, on a représenté un mode de réalisation de la lampe électrique portative 1 comprenant des moyens pour bloquer l'actionneur principal 7 selon un unique sens de rotation. La partie basse 4 du boîtier 2 comporte, au niveau de sa première extrémité, une première butée 25, et le bouton de commande 13 comporte un ergot 26 qui coopère avec la première butée 25 pour empêcher l'actionneur principal 7 de tourner selon un sens de rotation référencé A sur les figures 3a et 3b. Sur la figure 3a le bouton de commande 13 est dans la position d'entraînement dans laquelle elle permet d'entraîner la tête d'entraînement 9 selon les deux sens de rotation par rapport à l'axe longitudinal 5. En variante, la partie basse 4 du boîtier 2 peut comporter, au niveau de sa première extrémité, une butée supplémentaire 41, située à un niveau différent de celui de la première butée 25, qui coopère avec l'ergot 26 de façon à limiter la course du bouton de commande 13 lorsque le bouton 13 est en position d'entraînement. En fin de course du bouton de commande 13, l'ergot 26 est en appui contre la butée supplémentaire 41 et le bouton 13 empêche l'utilisateur d'augmenter la rotation de l'actionneur 7 selon le sens de rotation référencé A. La butée supplémentaire 41 est particulièrement adaptée lorsque la commande du premier interrupteur 20 est impulsionnelle. Ainsi, en position d'entraînement, le bouton de commande 13 est libre en rotation avec une course limitée qui est suffisante pour commander le premier interrupteur 20. Sur la figure 3b, le bouton de commande 13 est dans la position de blocage, dans laquelle l'ergot 26 est en appui contre la première butée 25 et le bouton de commande 13 empêche l'utilisateur de déplacer l'actionneur 7 selon le sens de rotation référencé A. L'utilisateur déplace le bouton de commande 13 en translation le long de la barre d'entraînement 8 pour faire passer le bouton de commande 13 de la position d'entraînement vers la position de blocage, et inversement.

Sur les figures 4a et 4b, on a représenté une vue schématique d'un autre mode de réalisation de la lampe 1. Dans cet autre mode de réalisation, le boîtier 2 comporte deux butées 25, 27 situées au niveau de la première extrémité de la partie basse 4 et formant un insert 28 pour l'ergot 26. La figure 4a illustre le bouton de commande 13 en position d'entraînement, quant à la figure 4b, elle illustre le bouton de commande 13 en position de blocage. Dans la position de blocage, l'ergot 26 est logé dans l'insert 28 et les deux butées 25, 27 empêchent toute rotation du bouton de commande 13. Ainsi, le bouton de commande 13 empêche l'actionneur 7 de tourner selon les deux sens de rotation, l'actionneur 7 est dans une position verrouillée dans laquelle il est immobilisé.

Sur les figures 5a et 5b, on a représenté une vue schématique d'un autre mode de réalisation de la lampe 1. Dans cet autre mode de réalisation, le boîtier 2 comporte plusieurs butées 25, 27 et 29, 30. Les butées 25, 27 et 29, 30 sont disposées de manière à former plusieurs inserts 28, 31, 32 pour l'ergot 26. En particulier, chaque paire de butées forme un insert pour l'ergot 26. Ainsi, le bouton de commande 13 peut adopter plusieurs positions de blocage où dans chaque position de blocage, l'ergot 26 est logé dans un insert entre deux butées. La figure 5a illustre le bouton de commande 13 en position d'entraînement, quant à la figure 5b, elle illustre le bouton de commande 13 dans une position de blocage où l'ergot 26 est logé dans l'insert 31 entre les deux butées 27, 29. Dans la position de blocage, le bouton de commande 13 empêche l'actionneur 7 de tourner selon les deux sens de rotation.

Sur les figures 6a et 6b, on a représenté respectivement deux vues schématiques en coupe selon l'axe A-A de la figure 4b. Selon un mode de réalisation illustré à la figure 6a, le bouton de commande 13 comporte au moins un tenon 34 destiné à coulisser dans au moins une cannelure 35 prévue sur la barre d'entraînement 8. Le tenon 34 coopère avec la cannelure 35 pour permettre à l'utilisateur d'entraîner la barre d'entraînement 8 en rotation. En outre, le tenon 34 peut coulisser dans la cannelure 35 lorsque l'utilisateur translate le bouton de commande 13 entre la position d'entraînement et la position de blocage. Selon un autre mode de réalisation illustré à la figure 6b, le bouton de commande 13 comporte un méplat 44 et la barre d'entraînement 8 comporte également un méplat 45 situé en regard de celui du bouton de commande 13, de façon à permettre une translation du bouton 13 le long de la barre d'entraînement 8 et permettre au bouton 13 d'entraîner la barre 8 en rotation. Dans les deux modes de réalisation, la tête 9 de la barre d'entraînement 8 forme une butée, pour empêcher le bouton de commande 13 de se désolidariser de la lampe 1.

Sur les figures 7a et 7b, on a représenté des vues en coupe de la lampe 1 décrite à la figure 1, illustrant des modes de réalisation des moyens d'indexage en translation 23 et des moyens d'indexage en rotation 24. Chaque moyen d'indexage 23, 24 comporte un ressort 36, 37 et une bille 38, 39 montée sur une extrémité du ressort associé 36, 37.

Le moyen d'indexage en translation 23 permet de maintenir le bouton de commande 13 selon la position d'entraînement ou la position de blocage. Le moyen d'indexage en translation 23 comporte un logement formé dans la barre d'entraînement 8 pour recevoir le ressort 36 et la bille 38 associée, de sorte que la bille 38 est maintenue en appui contre le bouton de commande 13 par le ressort associé 36. Par ailleurs, la bille 38 peut se déplacer perpendiculairement à l'axe de rotation 5 de l'actionneur principal 7, en comprimant le ressort associé 36, lorsque le bouton de commande 13 est translaté par l'utilisateur depuis la position d'entraînement vers la position de blocage, et inversement. Le bouton de commande 13 comporte en outre un ergot interne 40 formé sur une partie interne du bouton de commande 13 et faisant saillie dans la cavité 14. L'ergot interne 40 coopère avec la bille 38 de façon à maintenir le bouton de commande 13 dans une position stable de translation. Sur la figure 7a, l'ergot interne 40 est en avant de la bille 38 et le bouton de commande 13 est dans la position d'entraînement. Sur la figure 7b, l'ergot interne 40 est en arrière de la bille 38 et le bouton de commande 13 est dans la position de blocage. Le bouton de commande 13 passe d'une position de translation à l'autre lorsque l'utilisateur déplace le bouton de commande 13 en translation selon l'axe longitudinal 5 et que l'ergot interne 40 repousse la bille 38 qui comprime le ressort associé 36. La compression du ressort 36 provoque un effort de résistance tendant à empêcher la translation involontaire du bouton de commande 13.

Le moyen d'indexage en rotation 24 permet de maintenir l'actionneur principal 7 selon une position angulaire déterminée. Il est particulièrement adapté lorsque la commande du premier interrupteur 20 est indexée en fonction de la position angulaire de l'actionneur 7. Le moyen d'indexage en rotation 24 comporte un logement formé dans la partie basse 4 du boîtier 2 pour recevoir le ressort 37 et la bille 39 associée, de sorte que la bille 39 est maintenue en appui contre la barre d'entraînement 8 par le ressort associé 37. Par ailleurs, la bille 39 peut se déplacer perpendiculairement à l'axe de rotation 5 de l'actionneur principal 7, en comprimant le ressort associé 37, lorsque l'actionneur 7 est déplacé angulairement par l'utilisateur. La barre d'entraînement 8 comporte plusieurs ergots, non représentés sur la figure à des fins de simplification, formés autour de la barre 8. Les ergots coopèrent avec la bille 39 de façon à maintenir l'actionneur 7 dans une position stable de rotation.

Ainsi, on offre une lampe électrique portative ayant un système de blocage d'un actionneur rotatif simple et efficace. Avantageusement, la lampe fournie est particulièrement compacte et étanche puisque l'actionneur ne translate pas à l'intérieur du boîtier de la lampe. La lampe peut offrir plusieurs types d'éclairage très différents, notamment des couleurs différentes et des intensités d'éclairage variées, tout en permettant de bloquer l'actionneur en position, soit pour conserver l'éclairage sélectionné, soit pour maintenir la lampe éteinte.

## Revendications

1. Lampe électrique portative à boîtier (2) compact renfermant un module d'éclairage (3) et un circuit électrique (43) couplé au module d'éclairage (3) et muni d'un interrupteur commandé (20), comprenant un actionneur (7) rotatif autour d'un axe de rotation (5) pour commander l'interrupteur (20), l'actionneur (7) étant monté fixe en translation selon ledit axe de rotation (5) et la lampe comportant un bouton de commande (13) rotatif autour de l'axe de rotation (5) de l'actionneur (7), **caractérisée en ce que** le bouton de commande (13) est en outre monté mobile en translation le long de l'axe de rotation (5) de l'actionneur (7) entre une position d'entraînement dans laquelle le bouton de commande (13) entraîne l'actionneur (7) en rotation et au moins une position de blocage dans laquelle le bouton de commande (13) empêche la rotation de l'actionneur (7) selon au moins un sens de rotation.

2. Lampe électrique portative selon la revendication 1, dans laquelle le bouton de commande (13) comporte un ergot (26), et le boîtier (2) comporte au moins une butée (25) pour bloquer l'ergot (26) selon au moins un sens de rotation (A) de l'actionneur (7) lorsque le bouton de commande (13) est dans ladite position de blocage.

3. Lampe électrique portative selon la revendication 2, dans laquelle le boîtier (2) comporte au moins deux butées (25, 27) disposées autour d'un insert (28) conformé pour recevoir l'ergot (26), lorsque le bouton de commande (13) est dans ladite position de blocage, de manière à empêcher la rotation de l'actionneur (7) selon les deux sens de rotation.

4. Lampe électrique portative selon l'une des revendications 1 à 3, comprenant des moyens d'indexage en translation (23) pour maintenir le bouton de commande (13) selon une position de translation déterminée.

5. Lampe électrique portative selon l'une des revendications 1 à 4, dans laquelle l'actionneur (7) comporte une barre d'entraînement (8) montée à travers le boîtier (2), et munie d'une came (8a) destinée à commander l'interrupteur (20).

6. Lampe électrique portative selon l'une des revendications 1 à 4, dans laquelle l'interrupteur (20) comporte un capteur inductif ou capacitif et l'actionneur (7) comporte un aimant destiné à commander l'interrupteur (20).

7. Lampe électrique portative selon l'une des revendications 1 à 6, comprenant au moins un ressort monté entre le boîtier (2) et l'actionneur (7) pour permettre une rotation de l'actionneur (7) et pour le ramener vers une position de repos.

8. Lampe électrique portative selon l'une des revendications 1 à 7, comprenant au moins un ressort monté entre le bouton de commande (13) et le boîtier (2) pour permettre une translation et une rotation du bouton de commande (13) et pour le ramener depuis la position d'entraînement vers ladite position de blocage.

9. Lampe électrique portative selon l'une des revendications 1 à 6, comprenant des moyens d'indexage en rotation (24) pour maintenir l'actionneur (7) selon une position angulaire déterminée.

10. Lampe électrique portative selon la revendication 9, dans laquelle le boîtier (2) comporte plusieurs butées (25, 27, 29, 30) et plusieurs inserts (28, 31, 32), chaque insert étant disposé entre deux butées et étant conformé pour recevoir l'ergot (26), lorsque le bouton de commande (13) est dans ladite position de blocage, de manière à empêcher la rotation de l'actionneur (7) selon les deux sens de rotation.

## Patentansprüche

1. Tragbare elektrische Lampe mit einem kompakten Gehäuse (2), das ein Beleuchtungsmodul (3) und eine elektrische Schaltung (43) einschließt, die mit dem Beleuchtungsmodul (3) zusammengeschaltet und mit einem gesteuerten Schalter (20) versehen ist, umfassend einen um eine Drehachse (5) drehbaren Betätiger (7) zum Steuern des Schalters (20), wobei der Betätiger (7) translatorisch fest entsprechend der genannten Drehachse (5) montiert ist und die Lampe einen Bedienknopf (13) hat, der drehbar um die Drehachse (5) des Betätigers (7) ist, **dadurch gekennzeichnet, dass** der Bedienknopf (13) ferner translatorisch beweglich ist entlang der Drehachse (5) des Betätigers (7) zwischen einer Antriebsposition, in der der Bedienknopf (13) den Betätiger (7) in Drehung antreibt, und mindestens einer Blockierposition, in der der Bedienknopf (13) die Drehung des Betätigers (7) in zumindest einer Drehrichtung verhindert.

2. Tragbare elektrische Lampe nach Anspruch 1, bei der der Bedienknopf (13) einen Nocken (26) umfasst und das Gehäuse (2) mindestens einen Anschlag (25) aufweist, um den Nocken (26) entsprechend mindestens einer Drehrichtung (A) des Betätigers (7) zu blockieren, wenn sich der Bedienknopf (13) in der genannten Blockierposition befindet.

3. Tragbare elektrische Lampe nach Anspruch 2, bei der das Gehäuse (2) mindestens zwei Anschläge (25, 27) aufweist, die um einen Einsatz (28) herum angeordnet sind, der eine solche Form hat, dass er den Nocken (26) aufnehmen kann, wenn sich der Bedienknopf (13) in der genannten Blockierposition befindet, um die Drehung des Betätigers (7) in beide Drehrichtungen zu verhindern.

4. Tragbare elektrische Lampe nach einem der Ansprüche 1 bis 3, die Translations-Indexierungsmittel (23) umfasst, um den Bedienknopf (13) entsprechend einer bestimmten Translationsposition zu halten.

5. Tragbare elektrische Lampe nach einem der Ansprüche 1 bis 4, bei der der Betätiger (7) eine Antriebsstange (8) umfasst, die durch das Gehäuse (2) hindurch montiert und mit einem Nocken (8a) versehen ist, der dazu bestimmt ist, den Schalter (20) zu steuern.

6. Tragbare elektrische Lampe nach einem der Ansprüche 1 bis 4, bei der der Schalter (20) einen induktiven oder kapazitiven Sensor und der Betätiger (7) einen Magneten umfasst, der dazu bestimmt ist, den Schalter (20) zu steuern.

7. Tragbare elektrische Lampe nach einem der Ansprüche 1 bis 6, die mindestens eine Feder umfasst, die zwischen dem Gehäuse (2) und dem Betätiger (7) montiert ist, um eine Drehung des Betätigers (7) zu ermöglichen und ihn in eine Ruheposition zurückzuziehen.

8. Tragbare elektrische Lampe nach einem der Ansprüche 1 bis 7, die mindestens eine Feder umfasst, die zwischen dem Bedienknopf (13) und dem Gehäuse (2) montiert ist, um eine Translationsbewegung und eine Drehung des Bedienknopfs (13) zuzulassen und ihn aus der Antriebsposition in die genannte Blockierposition zurückzuführen.

9. Tragbare elektrische Lampe nach einem der Ansprüche 1 bis 6, die Dreh-Indexierungsmittel (24) umfasst, um den Betätiger (7) entsprechend einer bestimmten Winkelposition zu halten.

10. Tragbare elektrische Lampe nach Anspruch 9, bei der das Gehäuse (2) mehrere Anschläge (25, 27, 29, 30) und mehrere Einsätze (28, 31, 32) aufweist, wobei jeder Einsatz zwischen zwei Anschlägen angeordnet ist und eine solche Form hat, dass er den Nocken (26) aufnehmen kann, wenn sich der Bedienknopf (13) in der genannten Blockierposition befindet, um die Drehung des Betätigers (7) in beide Drehrichtungen zu verhindern.

## Claims

1. Portable electric lamp with a compact casing (2) housing a lighting module (3) and an electric circuit (43) coupled to the lighting module (3) and provided with a controlled switch (20), comprising an actuator (7) rotating around an axis of rotation (5) to control the switch (20), the actuator (7) being mounted fixed in translation in the direction of said axis of rotation (5) and the lamp comprising a control knob (13) rotating around the axis of rotation (5) of the actuator (7), **characterized in that** the control knob (13) further is mounted movable in translation along the axis of rotation (5) of the actuator (7) between a driving position in which the control knob (13) drives the actuator (7) in rotation and at least one blocking position in which the control knob (13) prevents rotation of the actuator (7) in at least one direction of rotation.

2. Portable electric lamp according to claim 1, wherein the control knob (13) comprises a pin (26), and the casing (2) comprises at least one stop (25) to block the pin (26) in at least one direction of rotation (A) of the actuator (7) when the control knob (13) is in said blocking position.

3. Portable electric lamp according to claim 2, wherein the casing (2) comprises at least two stops (25, 27) arranged around an insert (28) shaped such as to receive the pin (26), when the control knob (13) is in said blocking position, so as to prevent rotation of the actuator (7) in both directions of rotation.

4. Portable electric lamp according to one of claims 1 to 3, comprising means for indexing in translation (23) to keep the control knob (13) in a determined translation position.

5. Portable electric lamp according to one of claims 1 to 4, wherein the actuator (7) comprises a drive bar (8) fitted through the casing (2), and provided with a cam (8a) designed to control the switch (20).

6. Portable electric lamp according to one of claims 1 to 4, wherein the switch (20) comprises an inductive or capacitive sensor and the actuator (7) comprises a magnet designed to control the switch (20).

7. Portable electric lamp according to one of claims 1 to 6, comprising at least one spring fitted between the casing (2) and the actuator (7) to enable rotation of the actuator (7) and to return the latter to a rest position.

8. Portable electric lamp according to one of claims 1 to 7, comprising at least one spring fitted between the control knob (13) and the casing (2) to enable translation and rotation of the control knob (13) and to return the latter from the driving position to said blocking position.

9. Portable electric lamp according to one of claims 1 to 6, comprising means for indexing in rotation (24) to keep the actuator (7) in a determined angular position.

10. Portable electric lamp according to claim 9, wherein the casing (2) comprises several stops (25, 27, 29, 30) and several inserts (28, 31, 32), each insert being located between two stops and being shaped so as to receive the pin (26), when the control knob (13) is in said blocking position so as to prevent rotation of the actuator (7) in both directions of rotation.
